# EUROPÄISCHE PATENTSCHRIFT

(11) **EP 0 846 482 B1**
(45) Veröffentlichungstag und Bekanntmachung des Hinweises auf die Patenterteilung: **09.04.2003**
(21) Anmeldenummer: 97119882.5
(22) Anmeldetag: 13.11.1997
(51) Int. Cl.: A63F 9/04

(54) **Würfelähnliches Spielgerät**
Die-like game
Jeu similaire de dé

(30) Priorität: 28.11.1996 DE 19649297
(43) Veröffentlichungstag der Anmeldung: 10.06.1998
(73) Patentinhaber: DIETER HÖLZLE TECHNIK-PROJEKTE GmbH, 75392 Deckenpfronn (DE)
(72) Erfinder: Bofinger, Joachim, 71272 Renningen (DE); Geisler, Wolfang, 71065 Sindelfingen (DE); Springer, Manfred, 75365 Calw-Altburg (DE)
(74) Vertreter: Frank, Gerhard, Dipl.-Phys.

(56) Entgegenhaltungen:
- EP-A- 0 277 658
- WO-A-90/12626
- DE-A- 3 603 162
- DE-A- 3 641 730
- DE-B- 1 059 816
- DE-C- 816 809
- US-A- 4 465 279
- US-A- 5 511 782

## Beschreibung

### Gebiet der Erfindung

Die Erfindung betrifft das Gebiet der Spiel- und Unterhaltungsgeräte, insbesondere würfelähnliche Spielgeräte, die am Ende eines bestimmten Bewegungsablaufes in einer Position liegen bleiben, bei der eine in der Regel nach oben zeigende Anzeigefläche ein bestimmtes Ergebnis oder ein bestimmtes Symbol anzeigt, aus dessen Wert beispielsweise der Fortgang eines mit dem Würfel verbundenen Spiels oder Spielgerätes bestimmbar ist. Solche würfelähnliche Spielgeräte können aber auch selbständig, ohne weiteres Zubehör, zu Spiel- und Unterhaltungszwecken Verwendung finden.

### Stand der Technik

Ein derartiges Spielgerät ist aus der DE 36 03 162 A1 bekannt; dieser Körper zum Würfelspiel unterscheidet sich vom traditionellen Würfel lediglich dadurch, daß anstelle der sechs quadratischen Seitenflächen sechs rautenförmige Seitenflächen vorgesehen sind, die zumindest den Eindruck erwecken sollen, durch bestimmtes Würfelverhalten ein gewünschtes Ergebnis bevorzugt erreichen zu können. Hierbei sind die gegenüberliegende Auflage- und Anzeigeflächen bildenden Seitenflächen gegeneinander verschoben.

Die US 4,465,279 sieht einen aus zwei Hälften zusammengesetzten Pentagondodekaeder vor, dessen insgesamt zwölf Auflage- und Anzeigeflächen jeweils als Fünfeck ausgebildet sind. Gegenüberliegende Fünfecke weisen die gleichen Anzeigensymbole auf (z.B. gleiche Ziffer). Ziel dieser Konstruktion ist eine statistisch absolut gleiche Auftrittswahrscheinlichkeit für alle Anzeigensymbole, die "Wurfcharakteristik" ist wegen der hohen Flächenanzahl relativ geradlinig.

Die DE 36 41 730 A1 zeigt ein ähnliches Spielgerät, das aus einem Mehrkant mit einer größeren Anzahl von Hauptflächen gebildet ist, die untereinander mit abgerundeten Kanten verbunden sind, so daß sich dieser Mehrkant noch weiter einer kugelähnlichen Gestalt nähert. Im Gegensatz zum Gegenstand der erstgenannten Druckschrift soll hierbei ein Manipulieren durch den hohen Symmetriegrad der einzelnen Flächen des Mehrkantes und die kugelähnliche Gestalt ausgeschlossen sein. Auch beim Gegenstand dieser Druckschrift ist es ein Ziel, zwar eine Vielzahl von Flächen zu schaffen, unterschiedlich große Flächen sollen jedoch vermieden werden. Diese Ausgestaltung dieses vorbekannten Gegenstandes ermöglicht insbesondere auch bei entsprechender größenmäßiger Ausgestaltung ballähnliche Spiele und ist somit als Spielgerät zu klassifizieren, das in einem Übergangsbereich zwischen Würfel und Ball angesiedelt ist.

### Darstellung der Erfindung

Aufgabe der Erfindung gegenüber den bekannten würfelähnlichen Spielgeräten ist es, einerseits den Bewegungsablauf dieses Spielgerätes bei seiner bestimmungsgemäßen Verwendung überraschender zu gestalten, ohne (beispielsweise durch eine entsprechende Symmetrieänderung) eine Bevorzugung zumindest der Haupt-Spielflächen beim Spielablauf zu bewirken.

Erfindungsgemäß wird diese Aufgabe gemäß dem Patentanspruch 1 gelöst.

Der Grundgedanke der erfindungsgemäßen Lösung ist somit darin zu sehen, daß durch die Neigung einander entsprechender Symmetrieachsen gegenüberliegender ovaler Hauptflächen gegeneinander, insbesondere, wenn diese senkrecht zueinander stehen, kein im wesentlichen geradliniger Wurf mehr erfolgt, wie beim konventionellen Würfel, sondern durch die im Bewegungsablauf zunehmend auftretenden Verkantungen ein überraschendes Bewegungsbild in dem Sinne erzeugt wird, daß direktere und abruptere Richtungsänderungen auftreten, die die Gesamtbewegung des Spielgerätes weniger kalkulierbar und somit überraschender gestalten.

Eine besonders bevorzugte Ausgestaltung sieht vor, daß es sich bei den ovalen Haupt-Spielflächen um Ellipsen handelt, die im wesentlichen als Schnittflächen erzeugt werden, wobei die beiden Ellipsen-Hauptachsen gegenüberliegender Hauptflächen senkrecht zueinander stehen. Diese Anordnung schafft Freiräume in den Übergangs- oder Eckbereichen des Spielkörpers zwischen den elliptischen Schnittflächen, die gemäß einer weiteren Ausgestaltung ebenfalls eine Abflachung aufweisen, die eine Nebenfläche bilden, die sich in einer Raumdiagonale des Körpers gegenüberliegen und ebenfalls Auflage- bzw. Anzeigeflächen bilden können. Durch eine entsprechende Gestaltung der Auflagefläche bzw. des Verhältnisses der Auflagenflächen der Hauptflächen zu den Nebenflächen, lassen sich somit zwei Klassen von Ergebnisflächen bilden, denen unterschiedliche Bedeutungsinhalte je nach Spielinhalt zugeordnet werden können; beispielsweise können bei wesentlich kleiner ausgebildeten Nebenflächen diese als Joker-Flächen dienen, also als Flächen, bei deren Auftreten (wenn der Körper auf einer solchen kleinen Fläche zur Ruhe kommt) ein bestimmter Spielinhalt oder Spielfortgang dem jeweilig Würfelnden ermöglicht wird, den er sonst bei "regulärem" Ergebnis (Hauptflächen als Auflageflächen) nicht vornehmen kann.

Auf den Hauptflächen und zumindest auf einem Teil der genannten Nebenflächen befinden sich vorzugsweise entsprechende Symbole, dies können Spielsymbole sein oder auch Werbesymbole, je nach dem Einsatzzweck des Spielgerätes, beispielsweise auch als Werbeartikel.

Eine weitere besonders bevorzugte Ausgestaltung des Spielgerätes sieht vor, daß diese den Sinninhalt des jeweiligen Spieles repräsentierenden Symbole innerhalb der Hauptflächen und/oder der Nebenflächen von ihrer Umgebung dadurch besonders abgesetzt sind, daß sie unterschiedlich gefärbt oder aus unterschiedlichem Material bestehen, wobei dies auf technisch einfache und ästhetisch sehr zufriedenstellende Weise insbesondere dadurch geschehen kann, daß das Spielgerät aus einem separat hergestellten Kern einerseits und mindestens einer Teilschale andererseits besteht, wobei Kern und Schale miteinander korrespondierende, ineinander greifende Ausformungen und Aussparungen aufweisen, die die jeweiligen Symbole darstellen. Beispielsweise durch die Verwendung unterschiedlich gefärbter Kunststoffmaterialien läßt sich hier auf fertigungstechnisch einfache Art und Weise ein lebendiger Gesamteindruck des Spielgerätes erzeugen.

### Kurze Beschreibung der Zeichnungen

Ein bevorzugtes Ausführungsbeispiel des erfindungsgemäßen würfelähnlichen Spielgerätes wird nun anhand von Zeichnungen näher erläutert, es zeigen:
- Figur 1A...1D:: Eine perspektivische Ansicht aus einer ersten Blickrichtung auf das Spielgerät in unterschiedlicher zeichnerischer Darstellung,
- Figur 2A...2D:: eine perspektivische Ansicht aus einer zweiten, gegenüber der ersten Ansicht um 90° gedrehten Blickrichtung, ebenfalls in unter schiedlicher zeichnerischer Darstellung,
- Figur 3:: Aufsichten auf die sechs Seitenflächen des Spielgerätes und zwei Vertikalschnitte, und
- Figur 4:: einen Prinzipschnitt durch das Spielgerät, bestehend aus Kern und zwei im wesentlichen formgleichen Halbschalen.

### Beschreibung des bevorzugten Ausführungsbeispiels

Die Figuren 1 und 2 zeigen zwei Perspektivansichten des bevorzugten Ausführungsbeispiels des Spielgerätes aus zwei verschiedenen Blickwinkeln. Die Figur 1A und 2A zeigen Perspektivdarstellungen, wobei die Perspektivdarstellung der Figur 2A aus der Perspektivdarstellung der Figur 1A durch Rotation um die Achse R-R in Figur 1A um 90° hervorgeht (in Figur 1A ist die Blickrichtung schräg von oben in Richtung der kleinen Hauptachse der elliptischen Hauptfläche 11, in Figur 2A ist die Blickrichtung schräg von oben in Richtung auf die große Achse der elliptischen Hauptfläche 11).

Die Figuren 1B und 2B zeigen die entsprechenden Perspektivansichten unter zusätzlicher Einzeichnung in strichpunktierten Linien eines Würfels als umhüllende Struktur; aus diesen Darstellungen wird deutlich, daß die in diesen Darstellungen sichtbaren Hauptflächen als elliptische Schnittflächen eines kugeligen Körpers mit den Seitenflächen dieses umhüllenden Würfels formal darstellbar sind, wobei die Achsen der Ellipse jeweils in Richtung der Diagonalen der zugeordneten Würfelfläche verlaufen.

Die Figuren 1C und 2C entsprechen in der Darstellung den Figuren 1A und 2A, wobei jedoch gestrichelt die hinteren, nicht sichtbaren drei der insgesamt sechs Hauptflächen 11...16 noch eingezeichnet sind; diese Darstellung macht insbesondere deutlich, daß die Hauptachsen gegenüberliegender, parallel zueinander verlaufenden Hauptflächen (entsprechend den gegenüberliegenden Seitenflächen des umhüllenden Würfels in den Figuren 1B und 2B) senkrecht zueinander verlaufen, wie dies am Beispiel der Hauptflächen 13 und 15 in Figur 1C durch entsprechende Schraffur veranschaulicht sein soll.

Die Figuren 1D und 2D schließlich stellen eine Zusammenfassung der vorausgegangenen Figuren 1B und 1C bzw. 2B und 2C dar; auch aus diesen Darstellungen wird besonders die Zuordnung gegenüberliegender Hauptflächen deutlich, die einerseits in zueinander parallelen Ebenen entsprechend den gegenüberliegenden Seitenflächen des umhüllenden Würfels verlaufen, andererseits aber gegeneinander in dieser Ebene um 90° verdreht sind. Die Gesamtdarstellungen der Figuren 1 und 2 veranschaulichen auch die Übergangsbereiche zwischen den elliptischen Hauptflächen 11...16, von denen vier (21 und 22 in Figur 1A zum Beispiel) als großflächige, abgerundete Eckbereiche zwischen den "Längsseiten" angrenzender elliptischer Hauptflächen 11,12 und 13 (Eckbereich 21) ausgebildet sind, wogegen vier andere Eckbereiche (23,24 und 25 in Figur 1A) sehr viel kleinflächiger ausgebildet sind, dort, wo die "Spitzen" von Hauptflächen aneinandergrenzen.

Auf den größeren vier Eckbereichen sind zusätzliche Abflachungen vorgesehen, die Nebenflächen 31...34 bilden, die als zusätzliche Spielflächen Verwendung finden können (Auflagefläche und Anzeigefläche). Bedingt durch die Geometrie liegen sich zwei solcher Nebenflächen in der Raumdiagonale des Würfelkörpers gegenüber.

In den Figuren 1 und 2 sind aus Gründen der Übersichtlichkeit der Darstellung keine Symbole auf den Hauptflächen 11...16 eingezeichnet, dies ist in Figur 3 dargestellt, wo das Spielgerät nochmals in Form von sechs Seitenansichten dargestellt ist und Würfelaugen als übliche Würfelsymbole auf den Hauptflächen 11...16 angebracht sind. Außerdem enthält Figur 3 noch zwei Vertikalschnitt-Darstellungen in den Ebenen A-A bzw. B-B, aus denen die bevorzugte Ausführungsform einer praktisch-technischen Realisierung des erfindungsgemäßen Spielgerätes hervorgeht, nämlich aus einem Kern 40 und einer diesen Kern 40 umschließenden Schale 50, die beispielsweise als Vorspritzling und Fertigspritzling in einem mehrstufigen Spritzgußverfahren herstellbar sind.

Eine besondere Ausgestaltung hierbei sieht vor, daß die in den Ansichtdarstellungen schraffiert dargestellten Spielaugen als Ausformungen 41 des Kerns realisiert sind, die in entsprechende Aussparungen 51 der Schale 50 eingreifen, so daß sich hieraus verschiedene Möglichkeiten sowohl farblicher Gestaltung als auch unterschiedlicher Oberflächengestaltung der Oberseite der Spielaugen einerseits und der restlichen Oberfläche des Spielgerätes andererseits ergeben.

Eine Variante schließlich dieser technischen Realisierung zeigt die Schnittdarstellung der Figur 4, wo ein Kern 40 und zwei Teilschalen 50A,50B separat hergestellt sind und die beiden Teilschalen dann über Rastelemente 60,61 miteinander verrastet werden, die Rastzungen aufweisen, die in entsprechend korrespondierende Hinterschneidungen des jeweiligen Gegenteils einrasten.

## Patentansprüche

1. Würfelähnliches Spielgerät, bestehend aus einem mehrseitigen Körper mit paarweise parallel gegenüberliegenden, zumindest teilweise mit Symbolen versehenen ovalen, eiförmigen oder elliptischen ebenen Hauptflächen (11...16), die jeweils als Auflage- und als Anzeigefläche dienen und zumindest eine Symmetrieachse (S1) als Hauptachse aufweisen, wobei die Hauptflächen (11...16) derart auf dem Körper angeordnet sind, daß die die Hauptachsen bildenden Symmetrieachsen (S1) jeweils gegenüberliegender Auflage- und Anzeigeflächen gegeneinander geneigt sind.

2. Würfelähnliches Spielgerät nach Anspruch 1, **dadurch gekennzeichnet, daß** die Symmetrieachsen jeweils gegenüberliegender Auflageund Anzeigeflächen senkrecht zueinander stehen.

3. Würfelähnliches Spielgerät nach Anspruch 1, **dadurch gekennzeichnet, daß** die Hauptflächen Ellipsen sind, deren Hauptachse die Symmetrieachse bildet, und das Verhältnis der beiden Ellipsenachsen etwa 2:3 bis 1:3 beträgt.

4. Würfelähnliches Spielgerät nach Anspruch 1, **dadurch gekennzeichnet, daß** die Übergangsbereiche zwischen den Hauptflächen (11...16) derart ausgebildet sind, daß der Körper die Form eines quadratischen Würfels mit acht abgerundeten Eckbereichen (21...28) aufweist.

5. Würfelähnliches Spielgerät nach Anspruch 4, **dadurch gekennzeichnet, daß** zumindest vier Eckbereiche eine Abflachung aufweisen, die jeweils eine ebene Nebenfläche (31...34) bilden, die sich in einer Raumdiagonalen des Körpers gegenüberliegen und eine Auflagefläche bilden.

6. Würfelähnliches Spielgerät nach Anspruch 5, **dadurch gekennzeichnet, daß** die Nebenflächen (31...34) zumindest teilweise auch eine Anzeigefläche mit weiteren Symbolen bilden.

7. Würfelähnliches Spielgerät nach Anspruch 1, **dadurch gekennzeichnet, daß** die Symbole zumindest der Hauptflächen von der Ebene der Hauptflächen abgesetzt ausgebildet sind.

8. Würfelähnliches Spielgerät nach Anspruch 7, **dadurch gekennzeichnet, daß** die Symbole der Hauptflächen gegenüber diesen profiliert ausgebildet sind.

9. Würfelähnliches Spielgerät nach Anspruch 7, **dadurch gekennzeichnet, daß** die Oberflächenstrukturen der Symbole und der sie tragenden Hauptflächen unterschiedlich ausgebildet sind.

10. Würfelähnliches Spielgerät nach Anspruch 1, **dadurch gekennzeichnet, daß** der Körper aus einem Kern (40) und mindestens einer äußeren Schale (50,50A,50B) aus unterschiedlichen Materialien gebildet ist.

11. Würfelähnliches Spielgerät nach Anspruch 10, **dadurch gekennzeichnet, daß** Ausformungen (41...) des Kerns (40) in in Vertiefungen der Schale (50,50A,50B) vorgesehenen Aussparungen (51...) eingreifen und zumindest ein Teil von diesen von außen sichtbar ist.

12. Würfelähnliches Spielgerät nach Anspruch 7 und 11, **dadurch gekennzeichnet, daß** die sichtbaren Anteile der Ausformungen (41) des Kerns (40) die Symbole bilden.

13. Verfahren zur Herstellung eines Spielgeräts nach den vorhergehenden Ansprüchen, **dadurch gekennzeichnet, daß** Kern (40) und Schale (50) als Vorspritzling und Fertigspritzling im mehrstufigen Spritzgußverfahren hergestellt werden.

14. Verfahren zur Herstellung eines Spielgeräts nach den vorhergehenden Ansprüchen, **dadurch gekennzeichnet, daß** der Kern (40) und mindestens zwei Teilschalen (50A,50B) separat hergestellt und mittels Rastelementen (60,61) miteinander verbunden werden.

## Claims

1. Dice-like toy, comprising a polygonal body with oval, egg-shaped or elliptical flat main surfaces (11...16), which are situated opposite each other and parallel to each other in pairs, and at least some of which are provided with a symbol, each main surface serving as a bearing and display surface and having at least one axis of symmetry (S1) as the main axis, wherein the main surfaces (11...16) are disposed on the body in such a manner that the axes of symmetry (S1) of respective oppositely situated bearing and display surfaces, which axes form the main axes, are inclined relative to each other.

2. Dice-like toy according to claim 1, **characterised in that** the axes of symmetry of respective oppositely situated bearing and display surfaces are perpendicular to each other.

3. Dice-like toy according to claim 1, **characterised in that** the main surfaces are ellipses, the main axis of which forms the axis of symmetry, and the ratio between the two ellipse axes is substantially 2:3 to 1:3.

4. Dice-like toy according to claim 1, **characterised in that** the transitional areas between the main surfaces (11...16) are configured such that the body has the configuration of a quadrangular dice with eight rounded corner areas (21...28).

5. Dice-like toy according to claim 4, **characterised in that** at least four comer areas have a flattened portion, which portions each form a flat secondary surface (31...34), which surfaces lie opposite one another in a spatial diagonal of the body and form a bearing surface.

6. Dice-like toy according to claim 5, **characterised in that** at least some of the secondary surfaces (31...34) also form a display surface provided with additional symbols.

7. Dice-like toy according to claim 1, **characterised in that** the symbols, at least of the main surfaces, are offset from the plane of the main surfaces.

8. Dice-like toy according to claim 7, **characterised in that** the symbols of the main surfaces are profiled relative to said surfaces.

9. Dice-like toy according to claim 7, **characterised in that** the surface structures of the symbols and of the main surfaces carrying said symbols are different.

10. Dice-like toy according to claim 1, **characterised in that** the body, comprising a core (40) and at least one outer shell (50,50A,50B), is formed from different materials.

11. Dice-like toy according to claim 10, **characterised in that** projections (41...) of the core (40) engage in recesses (51...) provided in indentations of the shell (50,50A,50B), and at least some of said recesses are visible from the outside.

12. Dice-like toy according to claims 7 and 11, **characterised in that** the visible portions of the projections (41) of the core (40) form the symbols.

13. Method of producing a toy according to the preceding claims, **characterised in that** core (40) and shell (50) are produced as a preliminary moulding and as a finished moulding by a multiple-stage injection moulding process.

14. Method of producing a toy according to the preceding claims, **characterised in that** the core (40) and at least two partial shells (50A,50B) are produced separately and are interconnected by means of detent elements (60,61).

## Revendications

1. Jeu similaire à un dé, constitué d'un corps à faces multiples comportant des surfaces principales (11 ... 16) planes ovales, ovoïdes ou elliptiques, parallèles deux à deux, pourvues du moins partiellement de symboles, qui servent chacune de surface d'appui et d'affichage et présentent au moins un axe de symétrie (S1) en tant qu'axe principal, dans lequel les surfaces principales (11 ... 16) sont disposées de manière telle sur le corps que les axes de symétrie (S1) formant les axes principaux de surfaces d'appui ou d'affichage respectivement en regard les unes des autres sont inclinés les uns par rapport aux autres.

2. Jeu similaire à un dé selon la revendication 1, **caractérisé en ce que** les axes de symétrie de surfaces d'appui ou d'affichage respectivement en regard les unes des autres sont perpendiculaires les uns aux autres.

3. Jeu similaire à un dé selon la revendication 1, **caractérisé en ce que** les surfaces principales sont des ellipses, dont l'axe principal forme l'axe de symétrie, et le rapport des deux axes d'ellipse est d'environ 2:3 à 1:3.

4. Jeu similaire à un dé selon la revendication 1, **caractérisé en ce que** les zones de transition entre les surfaces principales (11 ... 16) sont réalisées de manière telle que le corps présente la forme d'un dé carré comportant huit zones d'angle arrondies (21 ... 28).

5. Jeu similaire à un dé selon la revendication 4, **caractérisé en ce qu'**au moins quatre zones d'angle présentent un méplat, qui forment chacun une surface secondaire plane (31 ... 34), qui sont en regard les uns des autres dans une diagonale spatiale du corps et forment une surface d'appui.

6. Jeu similaire à un dé selon la revendication 5, **caractérisé en ce que** les surfaces secondaires (31 ... 34) forment également, du moins partiellement, une surface d'affichage portant d'autres symboles.

7. Jeu similaire à un dé selon la revendication 1, **caractérisé en ce que** les symboles au moins des surfaces principales sont formés en déport des plans des surfaces principales.

8. Jeu similaire à un dé selon la revendication 7, **caractérisé en ce que** les symboles des surfaces principales sont réalisés de manière profilée par rapport à celles-ci.

9. Jeu similaire à un dé selon la revendication 7, **caractérisé en ce que** les structures de surface des symboles et des surfaces principales qui les portent sont réalisées différemment.

10. Jeu similaire à un dé selon la revendication 1, **caractérisé en ce que** le corps est constitué d'un noyau (40) et d'au moins une coque extérieure (50, 50A, 50B) en matériaux différents.

11. Jeu similaire à un dé selon la revendication 10, **caractérisé en ce que** des éléments en relief (41...) du noyau (40) pénètrent dans des évidements (51...) prévus dans des creux de la coque (50, 50A, 50B) et qu'au moins une partie de ceux-ci est visible de l'extérieur.

12. Jeu similaire à un dé selon les revendications 7 et 11, **caractérisé en ce que** les parties visibles des éléments en relief (41) du noyau (40) constituent les symboles.

13. Jeu similaire à un dé selon l'une des revendications précédentes, **caractérisé en ce que** le noyau (40) et la coque (50) sont fabriqués en tant qu'ébauche et pièce finie dans un procédé de moulage par injection en plusieurs étapes.

14. Jeu similaire à un dé selon l'une des revendications précédentes, **caractérisé en ce que** le noyau (40) et au moins deux coques partielles (50A, 50B) sont fabriquées séparément et sont assemblées mutuellement au moyen d'éléments d'encliquetage (60, 61).
